# EUROPÄISCHE PATENTANMELDUNG

(11) **EP 4 227 098 A1**
(43) Veröffentlichungstag der Anmeldung: **16.08.2023**
(21) Anmeldenummer: 23154206.9
(22) Anmeldetag: 31.01.2023
(51) Int. Cl.: B41F 7/04, B41F 7/40, B41F 13/004, B41F 13/34, B41F 27/10, B41F 27/14, B41F 31/32, B65B 1/00, B41F 13/44, B41F 13/24

(54) **DRUCKEINHEIT EINER ROLLENDRUCKMASCHINE, ROLLENDRUCKMASCHINE, VERFAHREN UND VERWENDUNG DERSELBEN**

(30) Priorität: 11.02.2022 DE 102022103265
(71) Anmelder: manroland Goss web systems GmbH, 86153 Augsburg (DE)
(72) Erfinder: Singler, Josef, 86637 Binswangen (DE)

(57) **Zusammenfassung**

Druckeinheit (10) einer Rollendruckmaschine, welche zum einseitigen Bedrucken eines bahnförmigen Bedruckstoffs (11) ausgebildet ist, mit einem Formzylinder (12), der mindestens eine Druckform trägt, mit einem auf dem Formzylinder (12) abrollenden Übertragungszylinder (13), der mindestens eine Übertragungsform trägt und die auf die mindestens eine Druckform des Formzylinders (12) aufgetragene Druckfarbe über die mindestens eine Übertragungsform auf den Bedruckstoff (11) überträgt, und mit einem Gegendruckzylinder (14), der zusammen mit dem Übertragungszylinder (13) einen Druckspalt (15) zur Hindurchförderung des zu bedruckenden Bedruckstoffs (11) definiert. Der Formzylinder (12) weist einen Formzylinderdorn (12a) auf, der ausgebildet ist, eine Formzylinderhülse (12b) mit einem ersten Durchmesser aufzunehmen, wobei die Formzylinderhülse (12b) die mindestens eine Druckform trägt oder bereitstellt. Der Übertragungszylinder (13) weist einen Übertragungszylinderdorn (13a) auf, der ausgebildet ist, eine Übertragungszylinderhülse (13b) mit einem zweiten Durchmesser aufzunehmen, wobei die Übertragungszylinderhülse (13b) die mindestens eine Übertragungsform trägt oder bereitstellt. Die Formzylinderhülse (12b) und die Übertragungszylinderhülse (13b) sind zur Bereitstellung einer variablen Bahnlänge des pro Umdrehung des Formzylinders (12) geförderten Bedruckstoffs (11) austauschbar, wobei die Übertragungszylinderhülse (13b) den doppelten Durchmesser aufweist wie die Formzylinderhülse (12b).

## Beschreibung

Die Erfindung betrifft eine Druckeinheit einer Rollendruckmaschine zum einseitigen Bedrucken eines bahnförmigen Bedruckstoffs. Ferner betrifft die Erfindung eine Rollendruckmaschine mit einer solchen Druckeinheit, ein Verfahren zum Betreiben einer Rollendruckmaschine und die Verwendung einer solchen Rollendruckmaschine.

Bei Druckmaschinen unterscheidet man grundsätzlich zwischen Rollendruckmaschinen und Bogendruckmaschinen. Ferner wird zwischen Druckmaschinen unterschieden, die dem einseitigen Bedrucken und dem beidseitigen Bedrucken eines Bedruckstoffs dienen. Im Zeitungsdruck und Akzidenzdruck kommen Druckmaschinen zum Einsatz, die dem beidseitigen Bedrucken einer Bedruckstoffbahn dienen und als Rollendruckmaschinen ausgeführt sind. Im Verpackungsdruck kommen Druckmaschinen zum Einsatz, in denen ein zu bedruckender Bedruckstoff, nämlich eine Verpackung, einseitig bedruckt wird. Auch im Verpackungsdruck kommen Rollendruckmaschinen zum Einsatz.

Insbesondere im Verpackungsdruck, also bei Rollendruckmaschinen, die dem einseitigen Bedrucken eines Bedruckstoffs dienen, ist eine Formatvariabilität von entscheidender Bedeutung, um unterschiedlich große Verpackungen flexibel drucken zu können. Unter einer Formatvariabilität wird hier die Variabilität der Bedruckstofflänge verstanden, die pro Umdrehung eines Formzylinders einer Druckeinheit der Druckmaschine gefördert und bedruckt wird. Die pro Umdrehung des Formzylinders geförderte Bedruckstofflänge des bahnförmigen Bedruckstoffs wird hier als Rapportlänge bezeichnet. Es besteht Bedarf daran, eine Formatvariabilität an einer Druckeinheit und damit Druckmaschine, die dem einseitigen Bedrucken eines Bedruckstoffs dient, einfach bereitzustellen.

DE 10 2019 120 263 A1 offenbart eine Druckeinheit einer Druckmaschine, die dem einseitigen Bedrucken eines Bedruckstoffs dient. Die Druckeinheit verfügt über einen Formzylinder, einen Übertragungszylinder und einen Gegendruckzylinder. Auch bei der dort offenbarten Druckeinheit kann in gewissem Umfang eine Produktionsflexibilität und Formatvariabilität im Sinne der Veränderung der Seitengröße in Höhe und/oder Breite gewährleistet werden. So können Broadsheet-Format-Seiten und DIN-A4-Format-Seiten gedruckt werden. Die Druckeinheit nach der DE 10 2019 120 263 A1 ermöglicht jedoch nicht eine Variabilität der pro Umdrehung eines Formzylinders geförderten und bedruckten Bedruckstofflänge, also keine Variabilität der Rapportlänge.

Hiervon ausgehend liegt der vorliegenden Erfindung die Aufgabe zugrunde eine Druckeinheit einer Rollendruckmaschine, eine Rollendruckmaschine mit einer solchen Druckeinheit, sowie ein Verfahren und einer Verwendung einer solchen Rollendruckmaschine zu schaffen.

Die Aufgabe wird durch eine Druckeinheit einer Rollendruckmaschine nach Anspruch 1 gelöst.

Die Druckeinheit weist einen Formzylinder auf, der eingerichtet ist, mindestens eine Druckform zu tragen. Die Druckeinheit weist einen auf dem Formzylinder abrollenden Übertragungszylinder auf, der eingerichtet ist, mindestens eine Übertragungsform zu tragen und die auf die mindestens eine Druckform des Formzylinders aufgetragene Druckfarbe ausgehend von der mindestens einen Druckform über die mindestens eine Übertragungsform auf den Bedruckstoff zu übertragen. Die Druckeinheit weist einen Gegendruckzylinder auf, der zusammen mit dem Übertragungszylinder einen Druckspalt zur Hindurchförderung des zu bedruckenden, bahnförmigen Bedruckstoffs definiert.

Der Formzylinder weist einen Formzylinderdorn auf, der ausgebildet ist, eine Formzylinderhülse mit einem ersten Durchmesser aufzunehmen, wobei die Formzylinderhülse des Formzylinders die mindestens eine Druckform trägt oder bereitstellt. Der Übertragungszylinder weist einen Übertragungszylinderdorn auf, der ausgebildet ist, eine Übertragungszylinderhülse mit einem zweiten Durchmesser aufzunehmen, wobei die Übertragungszylinderhülse des Übertragungszylinders die mindestens eine Übertragungsform trägt oder bereitstellt.

Die Formzylinderhülse und die Übertragungszylinderhülse sind zur Bereitstellung einer variablen Bahnlänge des pro Umdrehung des Formzylinders geförderten bahnförmigen Bedruckstoffs austauschbar, wobei die Übertragungszylinderhülse den doppelten Durchmesser aufweist wie die Formzylinderhülse.

Die erfindungsgemäße Druckeinheit einer Rollendruckmaschine gewährleistet mit einfachen Mitteln die Bereitstellung einer Variabilität der Bahnlänge der pro Umdrehung des Formzylinders geförderten und bedruckten Bedruckstoffbahn, also eine Variabilität hinsichtlich der Rapportlänge.

Vorzugsweise ist der Formzylinder von einem ersten Antriebsmotor, der Übertragungszylinder von einem zweiten Antriebsmotor und der Gegendruckzylinder von einem dritten Antriebsmotor antreibbar. Das individuelle Antreiben von Übertragungszylinder, Formzylinder und Gegendruckzylinder mit individuellen Antriebsmotoren ist für die Rapportlängenvariabilität von besonderem Vorteil.

Vorzugsweise ist die Drehachse des Übertragungszylinders relativ zur Drehachse des Formzylinders verstellbar, ferner ist die Drehachse des Gegendruckzylinders relativ zur Drehachse des Übertragungszylinders verstellbar. Auch diese Verstellbarkeit der Drehachsen ist für die Rapportlängenvariabilität von Vorteil.

Vorzugsweise umfasst die Druckeinheit zumindest ein Farbwerk mit mindestens einer auf dem Formzylinder abrollenden Farbauftragswalze und vorzugsweise auch ein Feuchtwerk mit mindestens einer auf dem Formzylinder abrollenden Feuchtauftragswalze auf, deren Drehachse zur Drehachse des Formzylinders verstellbar ist. Auch diese Verstellbarkeit der Drehachsen von zumindest Farbauftragswalzen und zumindest auch Feuchtauftragswalzen ist für die Rapportlängenvariabilität von Vorteil.

Die erfindungsgemäße Rollendruckmaschine ist in Anspruch 8, das erfindungsgemäße Verfahren zum Betreiben der Rollendruckmaschine ist in Anspruch 11 und die erfindungsgemäße Verwendung der Rollendruckmaschine ist in Anspruch 12 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Ansicht einer erfindungsgemäßen Druckeinheit einer Rollendruckmaschine bei Einsatz im erfindungsgemäßen Verfahren unter erfindungsgemäßer Verwendung,
- Fig. 2:: eine schematisierte Ansicht der Druckeinheit der Fig. 1 bei Einsatz einer anderen Übertragungszylinderhülse und Formzylinderhülse;
- Fig. 3:: eine schematisierte Ansicht der Druckeinheit der Fig. 1 bei Einsatz einer abermals anderen Übertragungszylinderhülse und Formzylinderhülse.

Fig. 1 zeigt eine schematisierte Ansicht einer erfindungsgemäßen Druckeinheit 10 einer Rollendruckmaschine zum einseitigen Bedrucken eines bahnförmigen Bedruckstoffs 11.

Die Druckeinheit 10 weist einen Formzylinder 12 auf, der eingerichtet ist, mindestens eine Druckform zu tragen. Ferner weist die Druckeinheit 10 einen Übertragungszylinder 13 auf. Der Übertragungszylinder 13 rollt auf dem Formzylinder 12 ab und ist eingerichtet, mindestens eine Übertragungsform zu tragen und die auf die mindestens eine Druckform des Formzylinders 12 aufgetragene Druckfarbe ausgehend von der mindestens einen Druckform und damit ausgehend vom Formzylinder 12 über die mindestens eine Übertragungsform und damit über den Übertragungszylinder 13 auf die zu bedruckende Seite des bahnförmigen Bedruckstoffs 11 zu übertragen.

Die Druckeinheit 10 verfügt weiterhin über einen Gegendruckzylinder 14. Der Gegendruckzylinder 14 wirkt mit dem Übertragungszylinder 13 unter Ausbildung eines Druckspalts 15 zusammen, durch den der zu bedruckende Bedruckstoff 11 bei Bedrucken desselben hindurchgefördert wird.

Die Druckeinheit 10 der Fig. 1 verfügt weiterhin über ein Farbwerk 16 und ein Feuchtwerk 17, wobei vom Farbwerk 16 und Feuchtwerk 17 eine Vielzahl von Walzen gezeigt sind. Mindestens eine Walze des Farbwerks 16, im gezeigten Ausführungsbeispiel zwei Walzen des Farbwerks 16, sind als Farbauftragswalzen 18 ausgebildet, die Druckfarbe auf die mindestens eine auf dem Formzylinder 12 positionierte Druckform auftragen. Eine Walze des Feuchtwerks 17 der Fig. 1 ist als Feuchtauftragswalze 19 ausgebildet, um Feuchtmittel auf die mindestens eine auf dem Formzylinder 12 angeordnete Druckform aufzutragen.

Der Formzylinder 12 weist einen Formzylinderdorn 12a und der Übertragungszylinder 13 einen Übertragungszylinderdorn 13a auf. Diese Dorne 12a und 13a von Formzylinder 12 und Übertragungszylinder 13 sind fest in der Druckeinheit 10 verbaut und werden allenfalls zu Wartungszwecken ausgebaut.

Der Formzylinderdorn 12a ist ausgebildet, eine Formzylinderhülse 12b mit einem ersten Durchmesser aufzunehmen. Die Formzylinderhülse 12b des Formzylinders 12 trägt die mindestens eine Druckform. Als Druckform kann dabei eine Druckplatte zum Einsatz kommen, die in mindestens einem Spannkanal der Formzylinderhülse 12b aufgenommen ist. Die Druckform kann jedoch auch direkt auf eine Außenfläche der Druckzylinderhülse aufgebracht sein oder von der Formzylinderhülse 12b gebildet sein.

Der Übertragungszylinderdorn 13a des Übertragungszylinders 13 ist ausgebildet, eine Übertragungszylinderhülse 13b mit einem zweiten Durchmesser aufzunehmen. Die Übertragungszylinderhülse 13b trägt die mindestens eine Übertragungsform vorzugsweise direkt auf ihrer Außenseite. So kann die Außenseite der Übertragungszylinderhülse 13b mit einer Übertragungsform beschichtet sein.

Zur Bereitstellung einer Variabilität der pro Umdrehung des Formzylinders 12 geförderten Bahnlänge der bedruckten Bedruckstoffbahn 11 sind die Formzylinderhülse 12b und die Übertragungszylinderhülse 13b austauschbar, wobei erfindungsgemäß die Übertragungszylinderhülse 13b den doppelten Umfang aufweist wie die Formzylinderhülse 12b. Fig. 1 verdeutlicht zugleich die erfindungsgemäße Betriebsweise einer erfindungsgemäßen Druckeinheit 10 bzw. einer mindestens eine erfindungsgemäße Druckeinheit 10 aufweisenden Rollendruckmaschine, in welcher die Übertragungszylinderhülse 13b den doppelten Durchmesser und damit doppelten Umfang aufweist wie die Formzylinderhülse 12b.

Demgegenüber zeigen Fig. 2 und 3 andere Betriebsarten der erfindungsgemäßen Druckmaschine bzw. einer die erfindungsgemäße Druckeinheit 10 aufweisenden Rollendruckmaschine, in welcher auf dem Formzylinderdorn 12a und dem Übertragungszylinderdorn 13a eine Formzylinderhülse 12b und eine Übertragungszylinderhülse 13b mit jeweils gleichem Durchmesser und damit jeweils gleichem Umfang angeordnet sind, wobei jedoch in Fig. 2 der Durchmesser und damit Umfang der Hülsen 12b, 13b größer ist als in Fig. 3.

Die Betriebsart der Fig. 2 ist zur Bereitstellung einer großen Rapportlänge von zum Beispiel 91,44 cm (36 Zoll) ausgelegt. Die Betriebsart der Fig. 3 ist zur Bereitstellung einer kleinen Rapportlänge von zum Beispiel 45,72 cm (18 Zoll) ausgelegt. Die in Fig. 3 gezeigte Betriebsart kann unter Nutzung einer Übertragungszylinderhülse 13b und einer Formzylinderhülse 12b mit gleichem Durchmesser ohne geometrische Kollision der Antriebe der Zylinder 12, 13 und 14 genutzt werden. Soll im Vergleich zur Fig. 3 eine noch kleinere Rapportlänge von zum Beispiel 40,64 cm (16 Zoll) bereitgestellt werden, so kommen die in Fig. 1 gezeigten Hülsen 13b, 12b zum Einsatz, also eine Übertragungszylinderhülse 13b mit im Vergleich zur Formzylinderhülse 12b doppeltem Durchmesser und damit doppeltem Umfang.

Die Drehachse des Übertragungszylinders 13 ist relativ zur Drehachse des Formzylinders 12 verstellbar. Ebenso ist die Drehachse des Gegendruckzylinders 14 relativ zur Drehachse des Übertragungszylinders 13 verstellbar. Ferner sind die Drehachsen der Farbauftragswalzen 18 sowie der Feuchtauftragswalze 19 relativ zur Drehachse des Formzylinders 12 verstellbar. All dies dient der einfachen Bereitstellung der Rapportlängenvariabilität, also der Variabilität der pro Umdrehung des Formzylinders 12 geförderten und bedruckten Bahnlänge der zu bedruckenden Bedruckstoffbahn 11.

Die Erfindung betrifft weiterhin eine Druckmaschine, nämlich eine Rollendruckmaschine, mit mindestens einer erfindungsgemäßen Druckeinheit 10. So ist es zum Beispiel möglich, einen bahnförmigen Bedruckstoff einseitig mit mehreren Farben zu bedrucken. Wie bereits ausgeführt, betrifft die Erfindung weiterhin ein Verfahren zum Betreiben einer Druckmaschine mit mindestens einer erfindungsgemäßen Druckeinheit 10. Beim erfindungsgemäßen Verfahren wird auf den Übertragungszylinderdorn 13a eine Übertragungszylinderhülse 13b mit im Vergleich zu der auf dem Formzylinderdorn 12a angeordneten Formzylinderhülse 12b doppeltem Durchmesser und doppeltem Umfang angeordnet.

Die erfindungsgemäße Rollendruckmaschine mit mindestens einem erfindungsgemäßen Druckwerk 10 wird erfindungsgemäß zum einseitigen Bedrucken von Verpackungen, insbesondere von Folienverpackungen oder Kartonverpackungen für Lebensmittel.

### Bezugszeichenliste

- 10: Druckeinheit
- 11: Bedruckstoffbahn
- 12: Formzylinder
- 12a: Formzylinderdorn
- 12b: Formzylinderhülse
- 13: Übertragungszylinder
- 13a: Übertragungszylinderdorn
- 13b: Übertragungszylinderhülse
- 14: Gegendruckzylinder
- 15: Druckspalt
- 16: Farbwerk
- 17: Feuchtwerk
- 18: Farbauftragswalze
- 19: Feuchtauftragswalze

## Patentansprüche

1. Druckeinheit (10) einer Rollendruckmaschine, welche zum einseitigen Bedrucken eines bahnförmigen Bedruckstoffs (11) ausgebildet ist,
mit einem Formzylinder (12), der eingerichtet ist, mindestens eine Druckform zu tragen,
mit einem auf dem Formzylinder (12) abrollenden Übertragungszylinder (13), der eingerichtet ist, mindestens eine Übertragungsform zu tragen und die auf die mindestens eine Druckform des Formzylinders (12) aufgetragene Druckfarbe ausgehend von der mindestens einen Druckform über die mindestens eine Übertragungsform auf den Bedruckstoff (11) zu übertragen,
mit einem Gegendruckzylinder (14), der zusammen mit dem Übertragungszylinder (13) einen Druckspalt (15) zur Hindurchförderung des zu bedruckenden Bedruckstoffs (11) definiert,
wobei der Formzylinder (12) einen Formzylinderdorn (12a) aufweist, der ausgebildet ist, eine Formzylinderhülse (12b) mit einem ersten Durchmesser aufzunehmen, wobei die Formzylinderhülse (12b) des Formzylinders (12) die mindestens eine Druckform trägt oder bereitstellt,
wobei der Übertragungszylinder (13) einen Übertragungszylinderdorn (13a) aufweist, der ausgebildet ist, eine Übertragungszylinderhülse (13b) mit einem zweiten Durchmesser aufzunehmen, wobei die Übertragungszylinderhülse (13b) des Übertragungszylinders (13) die mindestens eine Übertragungsform trägt oder bereitstellt,
wobei die Formzylinderhülse (12b) und die Übertragungszylinderhülse (13b) zur Bereitstellung einer variablen Bahnlänge des pro Umdrehung des Formzylinders (12) geförderten bahnförmigen Bedruckstoffs (11) austauschbar sind,
wobei die Übertragungszylinderhülse (13b) den doppelten Durchmesser aufweist wie die Formzylinderhülse (12b).

2. Druckeinheit nach Anspruch 1, **dadurch gekennzeichnet, dass** der Formzylinder (12) von einem ersten Antriebsmotor und der Übertragungszylinder (13) von einem zweiten Antriebsmotor antreibbar ist.

3. Druckeinheit nach Anspruch 2, **dadurch gekennzeichnet, dass** der Gegendruckzylinder (14) von einem dritten Antriebsmotor antreibbar ist.

4. Druckeinheit einem der Ansprüchen 1 bis 3, **gekennzeichnet durch** ein Farbwerk (16) mit mindestens einer auf dem Formzylinder (12) abrollenden Farbauftragswalze (18), deren Drehachse zur Drehachse des Formzylinders (12) verstellbar ist.

5. Druckeinheit einem der Ansprüchen 1 bis 4, **gekennzeichnet durch** ein Feuchtwerk (19) mit mindestens einer auf dem Formzylinder (12) abrollenden Feuchtauftragswalze (19), deren Drehachse zur Drehachse des Formzylinders (12) verstellbar ist.

6. Druckeinheit nach einem der Ansprüchen 1 bis 5, **dadurch gekennzeichnet, dass** die Drehachse des Übertragungszylinders (13) relativ zur Drehachse des Formzylinders (12) verstellbar ist.

7. Druckeinheit nach einem der Ansprüche 1 bis 6, **dadurch gekennzeichnet, dass** die Drehachse des Gegendruckzylinders (14) relativ zur Drehachse des Übertragungszylinders (13) verstellbar ist.

8. Rollendruckmaschine, mit mindestens einer Druckeinheit (10) nach einem der Ansprüche 1 bis 6.

9. Rollendruckmaschine nach Anspruch 8, **dadurch gekennzeichnet, dass** dieselbe eine Verpackungsdruckmaschine ist.

10. Verfahren zum Betreiben einer Rollendruckmaschine nach Anspruch 8 oder 9, **dadurch gekennzeichnet, dass** auf dem Übertragungszylinderdorn (13a) eine Übertragungszylinderhülse (13b) angeordnet wird, die einen doppelten Durchmesser wie die auf dem Formzylinderdorn (12a) angeordnete Formzylinderhülse (12b) aufweist.

11. Verwendung einer Rollendruckmaschine nach Anspruch 8 oder 10 zum einseitigen Bedrucken von Verpackungen, insbesondere von Folienverpackungen oder Kartonverpackungen von Lebensmitteln.
